# EUROPÄISCHE PATENTANMELDUNG

(11) **EP 2 634 062 A1**
(43) Veröffentlichungstag der Anmeldung: **04.09.2013**
(21) Anmeldenummer: 13155662.3
(22) Anmeldetag: 18.02.2013
(51) Int. Cl.: B61D 3/20

(54) **80ft-Containertragwagen**

(30) Priorität: 29.02.2012 AT 500462012
(71) Anmelder: Wanek-Pusset, Peter, 8605 Kapfenberg (AT); Grentner, Bernhard, 8614 Breitenau (AT)
(72) Erfinder: Wanek-Pusset, Peter, 8605 Kapfenberg (AT); Grentner, Bernhard, 8614 Breitenau (AT)
(74) Vertreter: Vinazzer, Edith

(57) **Zusammenfassung**

Die Erfindung betrifft einen 80ft-Containertragwagen mit mehreren zweiachsigen Drehgestellen (2) bestehend aus zwei miteinander verbundenen 40ft-Waggons (1) mit Waggonrahmen (4), welche mit Containerzapfen (5, 5', 5", 5"') versehen sind.

Die beiden 40ft-Waggons (1) sind über eine Kurzkupplung (3) miteinander verbunden, wobei jeder 40ft-Waggon (1) zwei zweiachsige Drehgestelle (2) aufweist.

Der erfindungsgemäße 80ft-Containertragwagen ist auf besonders variable Weise zum Transport von ISO-Containern und von nicht genormten Containern einsetzbar.

## Beschreibung

Die Erfindung betrifft einen 80ft-Containertragwagen mit mehreren zweiachsigen Drehgestellen bestehend aus zwei miteinander verbundenen 40ft-Waggons mit Waggonrahmen, welche mit Containerzapfen versehen sind.

80ft-Containertragwagen sind bekannt und werden üblicherweise zum Transport von ISO-Containern, insbesondere von vier 20ft-ISO-Containern, zwei 40ft-ISO-Containern oder zwei 20ft-ISO-Containern in Kombination mit einem 40ft-ISO-Container verwendet. Die bekannten 80ft-Containertragwagen sind Gelenkkonstruktionen mit drei zweiachsigen Drehgestellen mit einem Ladegewicht zwischen 68 Tonnen für die Streckenklasse A und 107 Tonnen für die Streckenklasse D, gemäß den Rechtsvorschriften für den internationalen Eisenbahngüterverkehr, insbesondere gemäß dem RIV (Regolamento Internazionale Veicoli). 80ft-Containertragwagen werden oft für den Containertransport zu und von Häfen eingesetzt. Container, die mit schwerem, dichtem Schüttgut beladen sind, lassen sich jedoch in Folge ihres hohen Gewichts mit den bekannten 80ft-Containertragwagen nicht transportieren, da deren Tragfähigkeit zu gering ist.

Der Erfindung liegt die Aufgabe zugrunde, einen Containertragwagen der eingangs genannten Art derart auszuführen, dass er auf variable Weise zum Transport von 20ft-, 30ft-, 40ft-ISO-Containern und auch von nicht genormten Containern einsetzbar ist und die erforderliche Tragfähigkeit für den Transport von sehr schweren Schüttgütern aufweist.

Gelöst wird die gestellte Aufgabe erfindungsgemäß dadurch, dass die 40ft-Waggons über eine Kurzkupplung miteinander verbunden sind und jeder 40ft-Waggon zwei zweiachsige Drehgestelle aufweist.

Containertragwagen gemäß der Erfindung weisen somit vier Drehgestelle auf und können daher mit einer wesentlich höheren Tragfähigkeit als die bekannten 80ft-Containertragwagen ausgeführt werden. Erfindungsgemäße Containertragwagen sind daher besonders gut geeignet für den Transport von schweren Schüttgütern, beispielsweise Koks für die Stahlerzeugung mit einem Schüttgewicht von 0,45 t/m³ bis 0,6 t/m³ oder Schüttgütern mit einem Schüttgewicht größer als 0,6 t/m³, beispielsweise Holzpellets.

Bei einem Containertragwagen gemäß der Erfindung sind ferner die Containerzapfen am Waggonrahmen jedes 40ft-Waggon derart angeordnet, dass sie auf variable Weise für den Transport von ISO-Containern unterschiedlicher Größe geeignet sind, insbesondere ist bzw. sind pro 40ft-Waggon jeweils an zwei Paaren von Containerzapfen bis zu zwei 20ft-ISO-Container, ein 30ft-ISO-Container oder ein 40ft-ISO-Container transportierbar.

Die für den Transport dieser ISO-Container am Waggonrahmen jedes 40ft-Waggons vorgesehenen Containerzapfen können vorteilhafterweise auch für den Transport von bis zu drei nicht genormten 11ft-Schüttgutcontainern an je zwei Paaren dieser Containerzapfen verwendet werden. Somit lassen sich mit dem Containertragwagen gemäß der Erfindung sehr schwere Schüttgüter mit hoher Schüttdichte problemlos transportieren.

Der erfindungsgemäße Containertragwagen lässt sich baulich ohne weiteres derart auslegen, dass sein Gesamtladevolumen für schwere Schüttgüter bis zu bzw. 150 m³ und sein Gesamtladegewicht bis zu bzw. 135 t beträgt.

Weitere Merkmale, Vorteile und Einzelheiten der Erfindung werden nun anhand der schematischen Zeichnung, die ein Ausführungsbeispiel darstellt, näher beschrieben. Dabei zeigen
Fig. 1 eine Ansicht des erfindungsgemäßen Containertragwagens, beladen mit einem 40ft-Container,
Fig. 2 eine Draufsicht eines Waggonrahmens,
Fig. 3 eine Ansicht des Containertragwagens, beladen mit vier 20ft-Containern und
Fig. 4 eine Ansicht des Containertragwagens, beladen mit sechs Schüttgutcontainern.

Die Figuren zeigen einen gemäß der Erfindung ausgeführten 80ft-Containertragwagen. Der Containertragwagen besteht aus zwei 40ft-Waggons 1 mit je vier Radsätzen 6 und je zwei Drehgestellen 2 an sich bekannter Ausführung. Die beiden 40ft-Waggons 1 sind mittels einer Kurzkupplung 3, insbesondere einer Kuppelstange, miteinander verbunden und bilden derart eine festgekuppelte Einheit, den erfindungsgemäßen Containertragwagen. Auf den beiden Drehgestellen 2 jedes Waggons 1 ist jeweils ein Waggonrahmen 4 angeordnet.

Der Waggonrahmen 4 jedes Waggons 1 ist mit einer Vielzahl von an sich bekannten, um- und hochklappbaren Containerzapfen 5, 5', 5" und 5"' versehen, die dafür vorgesehen sind, in Eckbeschläge der aufgesetzten Container hineinzuragen. Fig. 2 zeigt eine bevorzugte Anordnung der paarweise symmetrisch zur Längsachse des Waggons 1 angeordneten Containerzapfen 5, 5', 5" und 5"'. Darüber hinaus sind die Paare von Containerzapfen 5, 5', 5" und 5'" auch bezüglich einer Querachse in der Mitte des Waggons 1 symmetrisch angeordnet, sodass pro Waggon 1 jeweils zwei Paare von Containerzapfen 5, 5', 5" und 5'" vorhanden sind.

Die Gesamtlänge des erfindungsgemäßen 80ft-Containertragwagens entspricht der Gesamtlänge eines bekannten sechsachsigen 80ft-Containertragwagens mit drei Drehgestellen, wobei jedoch der erfindungsgemäße 80ft-Containertragwagen vorzugsweise mit bis zu 40 Tonnen mehr beladen werden kann. Dies macht den erfindungsgemäßen 80ft-Containertragwagen besonders geeignet für den Einsatz als Intermodalwagen für Transporte zu und von Häfen. Der erfindungsgemäße 80ft-Containertragwagen ist daher auch besonders gut geeignet für den Transport von schweren Schüttgütern.

Gemäß der in Fig. 2 gezeigten Anordnung der Containerzapfen 5, 5', 5" und 5'" können ISO-Container und nicht genormte Container, wie folgt, transportiert werden. Pro 40ft-Waggon 1 kann ein 40ft-ISO-Container 7 auf den äußeren Paaren von Containerzapfen 5, wie in Fig. 1 dargestellt, transportiert werden. Fig. 3 zeigt die Beladung jedes Waggons 1 mit zwei 20ft-ISO-Containern 8 auf den Containerzapfen 5 und 5"'. Nicht dargestellt ist eine Beladung eines Waggons 1 mit einem 30ft-ISO-Container auf den Containerzapfen 5 und 5'. Möglich ist auch eine Beladung jedes Waggons 1 mit je einem 20ft-ISO-Container, ferner die Beladung eines Waggons 1 mit einem 40ft-ISO- oder einem 20ft-ISO-Container und des zweiten Waggons mit einem 20ft- oder einem 30ft-ISO-Container.

Zum Transport von sehr schwerem Schüttgut mit hoher Schüttgutdichte können, wie es Fig. 4 zeigt, je drei nicht genormte 11ft-Schüttgutcontainer 9 pro Waggon 1, jeweils zwei an den Containerzapfenpaaren 5 und 5' und einer an den beiden Paaren von Containerzapfen 5", transportiert werden. Das Eigengewicht solcher 11ft-Schüttgutcontainer 9 beträgt etwa 2 Tonnen pro Container, das Schüttgewicht des transportierten Gutes kann > 0,6 t/m³ sein. Das Ladevolumen des gesamten Containertragwagens beträgt bei sechs 11ft-Schüttgutcontainern 9 etwa 144 m³, sein maximales Gesamtladegewicht etwa 135 Tonnen.

### Bezugsziffernliste

- 1: 40ft-Waggon
- 2: Drehgestell
- 3: Kurzkupplung
- 4: Waggonrahmen
- 5: Containerzapfen
- 5': Containerzapfen
- 5": Containerzapfen
- 5'": Containerzapfen
- 6: Radsatz
- 7: 40ft-ISO-Container
- 8: 20ft-ISO-Container
- 9: 11 ft-S chüttgutcontainer

## Patentansprüche

1. 80ft-Containertragwagen mit mehreren zweiachsigen Drehgestellen (2) bestehend aus zwei miteinander verbundenen 40ft-Waggons (1) mit Waggonrahmen (4), welche mit Containerzapfen (5, 5', 5", 5"') versehen sind,
**dadurch gekennzeichnet,**
**dass** die 40ft-Waggons (1) über eine Kurzkupplung (3) miteinander verbunden sind und dass jeder 40ft-Waggon (1) zwei zweiachsige Drehgestelle (2) aufweist.

2. Containertragwagen nach Anspruch 1, **dadurch gekennzeichnet, dass** die Containerzapfen (5, 5', 5", 5"') am Waggonrahmen (4) jedes 40ft-Waggon (1) derart angeordnet sind, dass pro 40ft-Waggon (1) jeweils an zwei Paaren von Containerzapfen (5,5',5",5"') bis zu zwei 20ft-ISO-Container (8), ein 30ft-ISO-Container und ein 40ft-ISO-Container (7) transportierbar ist bzw. sind.

3. Containertragwagen nach Anspruch 1 oder 2, **dadurch gekennzeichnet, dass** die Containerzapfen (5,5',5",5"') am Waggonrahmen (4) jedes 40ft-Waggons (1) derart angeordnet sind, dass pro 40ft-Waggon (1) bis zu drei 11ft-Schüttgutcontainer (9) an je zwei Paaren von Containerzapfen (5, 5', 5") transportierbar sind.

4. Containertragwagen nach Anspruch 3, **dadurch gekennzeichnet, dass** sein Gesamtladevolumen für schwere Schüttgüter bis zu bzw. etwa 150 m³ und sein Gesamtladegewicht bis zu bzw. etwa 135 t beträgt.

5. Containertragwagen nach Anspruch 1, **dadurch gekennzeichnet, dass** die Kurzkupplung (3) eine Kuppelstange ist.
